# DEMANDE DE BREVET EUROPEEN

(11) **EP 2 682 021 A1**
(43) Date de publication de la demande: **08.01.2014**
(21) Numéro de dépôt: 13356010.2
(22) Date de dépôt: 02.07.2013
(51) Int. Cl.: A45D 40/26, A45D 34/04, A45D 40/28

(54) **Spatule d'application de pommades, gels, crèmes, laits hydratants pour les endroits inaccessibles du corps**

(30) Priorité: 04.07.2012 FR 1201882
(71) Demandeur: Melka, Brigitte, 69100 Villeurbanne (FR)
(72) Inventeur: Melka, Brigitte, 69100 Villeurbanne (FR)

(57) **Abrégé**

Spatule caractérisée en ce qu'elle comporte une main sans espace entre les doigts (1), de préférence en polypropylène ou dérivés, comprenant une paume avec une gomme en thermoplastique élastomère (2) de façon à retenir la substance et permettant une application efficace et complète de celle-ci, et d'un manche (3) suffisamment long et incurvé pour atteindre son dos, avec l'embout perforé (4) de façon à pouvoir l'accrocher dans sa salle de bain. (voir FIG.1)

## Description

La présente invention se rapporte à une spatule permettant l'application de pommades, gels, crèmes, laits hydratants pour les endroits inaccessibles du corps par la main elle-même, comme par exemple :

Pour le dos ou pour les personnes à mobilité réduite comme les femmes enceintes, les personnes en surpoids pondéral, les personnes âgées, les handicapés.

A l'heure actuelle, pour une bonne application dans son dos, l'individu a besoin d'un autre individu.

Or, lorsque celui-ci est célibataire ou seul au moment de l'application, par exemple :
Une femme seule chez elle, elle n'a aucun moyen de s'appliquer une crème dans son dos.

Selon l'invention, la Spatule caractérisée en ce qu'elle comporte une main sans espace entre les doigts (1), de préférence en polypropylène ou dérivés, **comprenant une paume avec une gomme en thermoplastique élastomère (2) de façon à retenir la substance et permettant une application efficace et complète de celle-ci,** et d'un manche (3) suffisamment long et incurvé pour atteindre son dos, avec l'embout perforé (4) de façon à pouvoir l'accrocher dans sa salle de bain. » (voir FIG.1)

La spatule est destinée à l'application de toutes pommades, gels, crèmes ou laits hydratants pour les endroits inaccessibles du corps.

## Revendications

1. « Spatule **caractérisée en ce qu'**elle comporte une main sans espace entre les doigts (1), de préférence en polypropylène ou dérivés, **comprenant une paume avec une gomme en thermoplastique élastomère (2) de façon à retenir la substance et permettant une application efficace et complète de celle-ci,** et d'un manche (3) suffisamment long et incurvé pour atteindre son dos, avec l'embout perforé (4) de façon à pouvoir l'accrocher dans sa salle de bain. » (voir FIG.1)
